# EUROPÄISCHE PATENTSCHRIFT

(11) **EP 1 790 438 B1**
(45) Veröffentlichungstag und Bekanntmachung des Hinweises auf die Patenterteilung: **30.07.2008**
(21) Anmeldenummer: 06124141.0
(22) Anmeldetag: 15.11.2006
(51) Int. Cl.: B25C 1/08

(54) **Treibmittelbehälter für brennkraftbetriebene Setzgeräte und Treibmittelbehälteraufnahme eines Setzgerätes**
Fuel canister for combustion setting tools and fuel canister accomodation of a setting tool
Réservoir à combustible pour outils de pose au combustion et accueil pour le réservoir dans l'outil de pose

(30) Priorität: 25.11.2005 DE 102005000166
(43) Veröffentlichungstag der Anmeldung: 30.05.2007
(73) Patentinhaber: HILTI Aktiengesellschaft, 9494 Schaan (LI)
(72) Erfinder: Bönig, Stefan, 88142, Achberg-Esseratsweiler (DE); Rosenbaum, Ulrich, 7323, Wangs (CH); Zahner, Mario, 7000, Chur (CH); Wolf, Iwan, 7204, Untervaz (CH)
(74) Vertreter: Wildi, Roland

(56) Entgegenhaltungen:
- EP-A- 1 205 282
- EP-A2- 0 123 716
- EP-A2- 1 197 299
- DE-U1- 20 201 697
- FR-A- 2 448 102
- FR-A1- 2 677 106
- US-A1- 5 971 245

## Beschreibung

Die vorliegende Erfindung betrifft einen Treibmittelbehälter für ein brennkraftbetriebenes Setzgerät der im Oberbegriff des Patentanspruchs 1 genannten Art sowie eine Treibmittelbehälteraufnahme der im Oberbegriff des unabhängigen Patentanspruchs 7 genannten Art. Derartige Setzgeräte können mittels flüssigen oder gasförmigen Brennstoffen betrieben werden.

Aus der US 6 523 860 B1 ist ein Setzgerät bekannt, das ein in einem Gehäuse des Setzgerätes angeordnetes Dosierventil für einen Brennstoff und einen Aufnahmeraum für einen den Brennstoff enthaltenden Treibmittelbehälter aufweist. Auf den Ventilkopf des Treibmittelbehälters ist ein als Verbindungselement fungierender Adapter aufsteckbar, der mit einem an dem Aufnahmeraum angeordneten Verschluss zusammenwirkt um den Treibmittelbehälter lösbar in dem Aufnahmeraum festzulegen und in einer Brennstoffverbindung mit dem Dosierventil zu halten.

Von Nachteil hierbei ist, dass eine Entnahme des Brennstoffbehälters aus dem Aufnahmeraum mit nur einem Handgriff nicht möglich ist.

Aus der EP 1 205 282 A2 ist ein Eintreibgerät für Befestigungselemente mit einem Batteriepack zu entnehmen, bei dem ein aus mehreren Zellen bestehendes Zellenpack in einem Batteriegehäuse angeordnet ist. An einem Kontaktierungsmitteln abgewandten Ende, ist ein Abstandshalter und ein das Batteriegehäuse abschliessender Gehäusedeckel angeordnet. An dem Abstandhalter ist dabei ein erstes Arretierungselement und an dem Gehäusedeckel ein zweites Arretierungselement angeordnet, von denen immer nur eines in eine Schnappverbindung mit einer Öffnung in einer Seitenwand einer Batterieaufnahme des Eintreibgerätes bringbar ist.

Die Aufgabe der vorliegenden Erfindung liegt daher darin, einen Treibmittelbehälter und eine Treibmittelbehälteraufnahme eines Setzgerätes der vorgenannten Art zu entwickeln, welche die genannten Nachteile vermeiden und bedienerfreundlich sind.

Diese Aufgabe wird erfindungsgemäss durch die Merkmale der Ansprüche 1 und 7 erreicht.

Demnach ist das Verbindungselement mit dem Rastmittel an einem, dem Ventilauslass abgewandten Endbereich des Treibmittelbehälters angeordnet, so dass der Benutzer den Treibmittelbehälter mit einer Hand leicht aus einer Treibmittelbehälteraufnahme herausnehmen kann, da sich das Rastmittel an dem Ende des Treibmittelbehälters befindet, an dem dieser aus der Treibmittelbehälteraufnahme entnommen werden kann. Ein Umsetzen der bedienenden Hand nach dem Lösen der Rastmittel ist nicht mehr notwendig. Ferner wird der Treibmittelbehälter durch diese Massnahme nun an beiden Enden bzw. Endbereichen abgestützt wenn dieser in der Treibmittelbehälteraufnahme eingesteckt ist und über den Ventilauslass in Fluid- bzw. Treibmittelverbindung mit einem Anschlusselement der Treibmittelbehälteraufnahme steht. An seinem einen Ende ist er über den Ventilauslass am Anschlusselement zumindest in radialer Richtung gehalten während er an seinem anderen Ende über das Rastmittel festgelegt ist. Es besteht dann eine sichere Fluidverbindung zwischen dem Setzgerät und dem Treibmittelbehälter. Das Verbindungselement mit dem Rastmittel ist an dem Treibmittelbehälter beispielsweise nicht mehr lösbar festgelegt, z. B. über eine Klebeverbindung oder durch direktes Anspritzen eines Verbindungselementes aus Kunststoff an den Treibmittelbehälter. Es kann aber auch nach Art eines Adapters aufsteckbar auf das Ende des Treibmittelbehälters sein.

Vorteilhaft ist es ferner, wenn ein Bedienelement für das Rastmittel vorgesehen ist, so dass die Rastverbindung über das Bedienelement leicht lösbar ist, ohne dass der Benutzer direkt an dem möglicherweise nicht leicht zugänglichen Rastmittel angreifen müsste. Durch die Anordnung des Bedienelementes im Endbereich des Treibmittelbehälters der dem Ventilauslass abgewandt ist, bleibt die leichte Bedienbarkeit mit einer Hand, d. h. das Einbringen und Entnehmen des Treibmittelbehälters mit einer Hand ohne Umgreifen derselben, erhalten.

In einer konstruktiv günstigen Lösung ist das Rastmittel als Federlasche ausgebildet, die über einen Steg mit dem Verbindungselement verbunden ist und die an ihrem, dem Steg abgewandten Ende einen Rasthaken ausbildet. Das Bedienelement ist dabei zwischen dem Steg und dem Rasthaken an der Federlasche angeordnet.

Von Vorteil kann es auch sein, wenn an dem Verbindungselement wenigstens ein erstes Mittel zur drehfesten Festlegung des Treibmittelbehälters in einer Treibmittelbehälteraufnahme angeordnet ist, welches verhindert das der Treibmittelbehälter in der Treibmittelbehälteraufnahme gedreht werden kann und somit radiale Scherkräfte auf das Rastmittel ausgeübt werden können, die dieses zerstören könnten, z. B. wenn der Treibmittelbehälter beim Herausnehmen aus der Treibmittelbehälteraufnahme gedreht würde.

In einer konstruktiv günstigen Lösung bildet das Mittel zur drehfesten Festlegung des Treibmittelbehälters wenigstens eine nutförmige Ausnehmung aus, die in Richtung einer Längsachse des Treibmittelbehälters verlaufend an dem Verbindungselement angeordnet ist.

Ferner ist es von Vorteil, wenn das Verbindungselement als Verschlussmittel, wie z. B. als Verschlusskörper oder Gehäusedeckel, zum Verschliessen einer Treibmittelbehälteraufnahme eines Setzgerätes ausgebildet ist. Ein zusätzlicher Gehäusedeckel bzw. eine zusätzliche Abdeckung der Öffnung der Treibmittelbehälteraufnahme des Setzgerätes ist daher nicht mehr notwendig.

An einem sich an die Öffnung anschliessenden Endbereich der Treibmittelbehälteraufnahme ist ein Gegenrastmittel für das Rastmittel des Treibmittelbehälters angeordnet, wobei die leichte Bedienbarkeit mit einer Hand, d. h. das Einbringen und Entnehmen des Treibmittelbehälters mit einer Hand ohne Umgreifen derselben, gewährleistet ist und eine sichere Verrastbarkeit an dem Endbereich ermöglicht wird.

Vorteilhaft bildet das Gegenrastmittel ein erstes Gegenrastelement zum lösbaren Festlegen des Treibmittelbehälters in einer ersten Raststellung aus. In dieser ersten Raststellung ist die Treibmittelbehälteraufnahme an der Öffnung über das Verbindungselement verschlossen, ohne dass eine Treibmittelverbindung zwischen dem Setzgerät und dem Treibmittelbehälter etabliert wird.

Weiterhin von Vorteil ist es, wenn das Gegenrastmittel ein zweites Gegenrastelement zum lösbaren Festlegen des Treibmittelbehälters in einer zweiten Raststellung ausbildet. In dieser zweiten Raststellung ist der Ventilauslass des Treibmittelbehälters mit dem Anschlusselement verbunden und eine Treibmittelverbindung etabliert, während die Treibmittelbehälteraufnahme an der Öffnung über das Verbindungselement weiterhin verschlossen ist.

Günstig ist es wenn an der Treibmittelbehälteraufnahme wenigstens ein zweites Mittel zur drehfesten Festlegung des Treibmittelbehälters in der Treibmittelbehälteraufnahme ausgebildet ist, welches verhindert, dass der Treibmittelbehälter in der Treibmittelbehälteraufnahme gedreht werden kann und somit radiale Scherkräfte auf das Rastmittel ausgeübt werden können, die dieses zerstören könnten. Dieses zweite Mittel wirkt vorzugsweise mit dem an der Treibmittelbehälteraufnahme angeordneten ersten Mittel zusammen und unterstütz derart dessen vorteilhafte Wirkung.

Vorteilhaft beinhaltet das zweite Mittel zur drehfesten Festlegung des Treibmittelbehälters dabei wenigstens einen rippenförmigen Vorsprung, der in Richtung einer Längsachse er Treibmittelbehälteraufnahme verläuft und der in die wenigstens eine nutförmige Ausnehmung am Verbindungselement des Treibmittelbehälters einführbar ist und dessen Aussenkontur mit der Innenkontur der nutförmigen Ausnehmung korrespondiert.

Weitere Vorteile und Massnahmen der Erfindung ergeben sich aus den Unteransprüchen, der nachfolgenden Beschreibung und den Zeichnungen. In den Zeichnungen ist die Erfindung in einem Ausführungsbeispiel dargestellt.

Es zeigen:
- Fig. 1: ein handgeführtes Setzgerät in teilweiser Längsschnittansicht, mit einem in einer Treibmittelbehälteraufnahme befindlichen Treibmittelbehälter,
- Fig. 2: die Treibmittelbehälteraufnahme des Setzgerätes in Schnittansicht, mit dem darin befindlichen Treibmittelbehälter in einer zweiten Raststellung,
- Fig. 3: die Treibmittelbehälteraufnahme des Setzgerätes aus Fig. 2, mit dem darin befindlichen Treibmittelbehälter in einer ersten Raststellung,
- Fig. 4: die Treibmittelbehälteraufnahme des Setzgerätes aus Fig. 2, mit einem ausserhalb dieser befindlichen Treibmittelbehälter,
- Fig. 5: die Treibmittelbehälteraufnahme des Setzgerätes aus Fig. 2 in einer anderen Ansicht, mit einem darin befindlichen Treibmittelbehälter in der zweiten Raststellung.

In den Fig. 1 bis 5 ist ein erfindungsgemässes, mit einem flüssigen oder gasförmigen Brennstoff als Treibmittel betreibbares Setzgerät 10 mit einem erfindungsgemässen Treibmittelbehälter 20 wiedergegeben. Das Setzgerät 10 weist ein Gehäuse 11 mit einem daran angeformten Handgriff 16 auf, an dem sich ein Auslöseschalter 17 befindet, mittels dessen ein Setzvorgang ausgelöst werden kann. Das Setzgerät 10 weist ferner ein Setzwerk auf, das eine Brennkammer 38 zur Verbrennung eines Luft-Treibmittelgemisches beinhaltet. In einer erfindungsgemässen Treibmittelbehälteraufnahme 16 des Setzgerätes 10 ist der Treibmittelbehälter 20 auswechselbar angeordnet, der in dem vorliegenden Ausführungsbeispiel als Gasdose ausgebildet ist. Der Treibmittelbehälter 20 ist über eine Öffnung 19 in die Treibmittelbehälteraufnahme 16 einsteckbar und weist an einem Ende einen Ventilauslass 23 eines Ventils 22 auf, über den Treibmittel aus dem Treibmittelbehälter 20 ausgegeben werden kann. In der Treibmittelbehälteraufnahme 16 ist dazu ein Anschlusselement 14, wie z. B. ein Anschlussstutzen, angeordnet der mit dem Ventilauslass 23 verbunden ist, wenn der Treibmittelbehälter 20 vollständig in die Treibmittelbehälteraufnahme 16 eingesteckt ist, wie aus den Figuren 1 und 2 ersichtlich ist. Vorgesehene Dichtmittel, wie z. B. Dichtringe etc., können dabei die Dichtigkeit der Steckverbindung gewährleisten. Das Anschlusselement 14 ist über eine Treibmittelleitung 15 mit einer Dosiereinrichtung 13 verbunden, die z. B. ein Ventilmittel beinhaltet. Über die Treibmittelleitung 15 ist die Dosiereinrichtung 13 dann weiter mit der Brennkammer 12 verbunden, so dass von dem Treibmittelbehälter 20 über die Treibmittelleitung 15 und die Dosiereinrichtung 13, Treibmittel bzw. Brennstoff in die Brennkammer 12 des Setzgerätes 10 eingebracht werden kann.

Zum lösbaren Festlegen des Treibmittelbehälters 20 in der Treibmittelbehälteraufnahme 16 ist an einem dem Ventilauslass 23 entgegengesetzten Ende bzw. Endbereich 29 des Treibmittelbehälters 20 ein Verbindungselement 24 angeordnet, das ein Rastmittel 25 aufweist. Das Verbindungselement 24 ist dabei als Verschlussmittel bzw. Verschlusskörper für die Öffnung 19 der Treibmittelbehälteraufnahme 16 ausgebildet. Das Rastmittel 25 ist als Federlasche ausgebildet, die an einem Ende über einen Steg 27 an dem Verbindungselement 24 festgelegt ist und die an ihrem anderen Ende einen Rasthaken 28 aufweist. An dem Rastmittel 25 ist ferner ein Bedienelement 26 angeordnet, das manuell von einem Anwender betätigbar ist, um den Rasthaken 28 an der Federlasche in Richtung auf das Verbindungselement 24 hin zu verschwenken. Das Verbindungselement 24 mit dem Rastmittel 25 und dem Bedienelement 26 ist dabei vorzugsweise einteilig als Kunststoffspritzgussteil ausgebildet.

Zur Kooperation mit dem Rastmittel 25 des Treibmittelbehälters 20 ist an dem der Öffnung zugewandten Endbereich 39 der Treibmittelbehälteraufnahme 16 ein Gegenrastmittel 35 angeordnet, welches ein erstes Gegenrastelement 36 und ein zweites Gegenrastelement 37 aufweist, die jeweils als Rastöffnungen ausgebildet sind. In diese Rastöffnungen kann der Rasthaken 28 eingreifen um den Treibmittelbehälter 20 in zwei verschiedenen Raststellungen in der Treibmittelbehälteraufnahme 16 zu fixieren.

In den Figuren 1 und 2 ist der Treibmittelbehälter 20 in einer zweiten Raststellung in der Treibmittelbehälteraufnahme 16 gehalten, in der der Ventilauslass 23 mit dem Anschlusselement 14 verbunden ist bzw. in dieses eingesteckt ist. Der Rasthaken 28 des Rastelementes 25 steht dabei in Eingriff mit dem zweitem Gegenrastelement 37. In dieser zweiten Raststellung kann, wie bereits vorhergehend beschrieben, Treibmittel über die Treibmittelleitung 15 und die Dosiereinrichtung 13 der Brennkammer 12 zugeführt werden. Die Öffnung 19 der Treibmittelbehälteraufnahme 16 ist dabei durch das als Verschlussmittel bzw. als Verschlusskörper ausgebildete Verbindungselement 24 verschlossen, so dass kein Dreck in die Treibmittelbehälteraufnahme 16 gelangen kann.

Wird das Setzgerät 10 für einen längeren Zeitraum nicht mehr benötigt, so ist es sinnvoll den Treibmittelbehälter 20 von der Dosiereinrichtung 13 abzukoppeln. Der Treibmittelbehälter 20 muss dazu nicht mehr ganz aus der Treibmittelbehälteraufnahme 16 entfernt werden, sondern kann durch ein Betätigen des Bedienelementes 26 und ein Lösen des Rasthakens 28 aus der zweiten Rastöffnung (bzw. vom zweiten Gegenrastelement 37) sowie durch ein teilweises Herausziehen des Treibmittelbehälters 20 aus der Treibmittelbehälteraufnahme 16 heraus, bis der Rasthaken 28 an der ersten Rastöffnung bzw. an dem ersten Gegenrastelement 36 eingreift, in eine erste Raststellung überführt werden. In dieser ersten Raststellung ist der Ventilauslass 23 von dem Anschlusselement 14 entkoppelt (siehe Fig. 3). Das Betätigen des Bedienelementes 26 des ersten Rastmittels 25 und das Herausziehen des Treibmittelbehälters 20 können dabei mit nur einer Hand erfolgen. Der Ventilauslass 23 ist in dieser Stellung über das Ventilmittel 22 geschlossen. Auch in dieser ersten Raststellung ist die Öffnung 19 der Treibmittelbehälteraufnahme 16 durch das als Verschlusskörper ausgebildete Verbindungselement 24 verschlossen, so dass kein Dreck in die Treibmittelbehälteraufnahme 16 gelangen kann. Der Treibmittelbehälter 20 kann in dieser ersten Raststellung im Setzgerät 10 gelagert werden.

In Fig. 4 wurde der Treibmittelbehälter 20 vollständig aus der Treibmittelbehälteraufnahme 16 herausgezogen, nach dem das Bedienelement 26 erneut betätigt wurde, um den Rasthaken 28 vom dem ersten Gegenrastelement zu lösen bzw. aus der ersten Rastöffnung auszuheben. Es kann nun ein neuer Treibmittelbehälter 20 in die Treibmittelbehälteraufnahme 16 eingebracht werden.

Wie Fig. 5 zu entnehmen ist, weist der Treibmittelbehälter 20 noch ein erstes Mittel zur drehfesten Festlegung des Treibmittelbehälters 20 in der Treibmittelbehälteraufnahme 16 auf, das in dem dargestellten Beispiel am Verbindungselement 24 angeordnet ist und eine erste nutförmige Ausnehmung 41 sowie eine zweite nutförmige Ausnehmung 42 beinhaltet, die jeweils in Richtung einer Längsachse L1 des Treibmittelbehälters 20 verlaufen und die sich jeweils in ihrer Breite (senkrecht zu ihrer Längserstreckung) unterscheiden. Hierdurch wird eine unbeabsichtigte Drehung des Treibmittelbehälters 20 in der Treibmittelbehälteraufnahme 16 verhindert, die z. B. bei der Entnahme des Treibmittelbehälters 20 auftreten könnte. Durch die Ausbildung verschieden breiter nutförmiger Ausnehmungen 41, 42 wird gleichzeitig eine Art Schlüsselprofil erzeugt, welche kennzeichnend für die Art bzw. die Zusammensetzung des in dem Treibmittelbehälter 20 enthaltenen Treibmittels sein kann.

Beim Einstecken des Treibmittelbehälters 20 in die Treibmittelbehälteraufnahme 16 werden in die nutförmigen Ausnehmungen 41, 42 ein erster rippenförmiger Vorsprung 44 und ein zweiter rippenförmiger Vorsprung 45 eines an der Treibmittelbehälteraufnahme 16 angeordneten zweiten Mittels zur drehfesten Festlegung des Treibmittelbehälters 20 hineinbewegt. Diese rippenförmigen Vorsprünge 44, 45 verlaufen jeweils in Richtung einer Längsachse L2 der Treibmittelbehälteraufnahme 16. Sie korrespondieren dabei in ihren Aussenkonturen jeweils mit den Innenkonturen der nutförmigen Ausnehmungen 41, 42 und bilden ein korrespondierendes Schlossprofil. Über das Schlüssel- und Schlossprofil kann neben der drehfesten Festlegung des Treibmittelbehälters 20 zusätzlich definiert werden, welche Treibmittelbehälter 20 mit dem Setzgerät 10 verwendet werden können, um die Verwendung nicht zugelassener Treibmittel, die das Setzgerät schädigen oder Fehlsetzungen hervorrufen würden, zu verhindern.

Durch die Ausrichtung der nutförmigen Ausnehmungen 41, 42 und der rippenförmigen Vorsprünge 44, 45 in Richtung der Längsachsen L1 respektive L2 wird der Treibmittelbehälter 20 beim Einführen in die Treibmittelbehälteraufnahme 16 ferner noch ausgerichtet und so ein Verkanten in der Treibmittelbehälteraufnahme 16 vermieden.

## Patentansprüche

1. Treibmittelbehälter für handgeführte Setzgeräte, mit einem ein Rastmittel (25) aufweisenden Verbindungselement (24) und mit einem Ventilauslass (23) für die Ausgabe von Treibmittel,
**dadurch gekennzeichnet,**
**dass** das Verbindungselement (24) mit dem Rastmittel (25) an einem, dem Ventilauslass (23) abgewandten Endbereich (29) angeordnet ist.

2. Treibmittelbehälter, nach Anspruch 1, **dadurch gekennzeichnet, dass** ein Bedienelement (26) für das Rastmittel (25) vorgesehen ist.

3. Treibmittelbehälter, nach Anspruch 1 oder 2, **dadurch gekennzeichnet, dass** das Rastmittel (25) als Federlasche ausgebildet ist, die über einen Steg (27) mit dem Verbindungselement (24) verbunden ist und die an ihrem, dem Steg (27) abgewandten Ende einen Rasthaken (28) ausbildet, wobei das Bedienelement (26) zwischen dem Steg (27) und dem Rasthaken (28) an der Federlasche angeordnet ist.

4. Treibmittelbehälter, nach einem der Ansprüche 1 bis 3, **dadurch gekennzeichnet, dass** an dem Verbindungselement (24) wenigstens ein erstes Mittel zur drehfesten Festlegung des Treibmittelbehälters (20) in einer Treibmittelbehälteraufnahme (16) angeordnet ist.

5. Treibmittelbehälter, nach einem der Ansprüche 1 bis 4, **dadurch gekennzeichnet, dass** das Mittel zur drehfesten Festlegung des Treibmittelbehälters (20) wenigstens eine nutförmige Ausnehmung (41, 42) beinhaltet, die in Richtung einer Längsachse (L1) des Treibmittelbehälters (20) verlaufend an dem Verbindungselement (24) angeordnet ist.

6. Treibmittelbehälter, nach einem der Ansprüche 1 bis 5, **dadurch gekennzeichnet, dass** das Verbindungselement (24) als Verschlussmittel zum Verschliessen einer Treibmittelbehälteraufnahme (16) eines Setzgerätes (10) ausgebildet ist.

7. Treibmittelbehälteraufnahme eines treibmittelbetriebenen handgeführten Setzgerätes (10) für einen Treibmittelbehälter nach einem der Ansprüche 1 bis 6, die an einem Ende eine Öffnung (19) aufweist,
die an einem der Öffnung (19) gegenüberliegenden Ende ein Anschlusselement (14) für einen Ventilauslass des Treibmittelbehälters (20) aufweist
und die ein Gegenrastmittel (35) aufweist,
**dadurch gekennzeichnet,**
**dass** das Gegenrastmittel (35) an einem sich an die Öffnung (19) anschliessenden Endbereich (39) der Treibmittelbehälteraufnahme (16) angeordnet ist.

8. Treibmittelbehälteraufnahme nach Anspruch 7, **dadurch gekennzeichnet, dass** das Gegenrastmittel (35) ein erstes Gegenrastelement (36) ausbildet zum lösbaren Festlegen des Treibmittelbehälters (20) in einer ersten Raststellung.

9. Treibmittelbehälteraufnahme nach Anspruch 7 oder 8, **dadurch gekennzeichnet, dass** das Gegenrastmittel (35) ein zweites Gegenrastelement (36) ausbildet zum lösbaren Festlegen des Treibmittelbehälters (20) in einer zweiten Raststellung.

10. Treibmittelbehälteraufnahme nach einem der Ansprüche 7 bis 9, **dadurch gekennzeichnet, dass** an der Treibmittelbehälteraufnahme (16) wenigstens ein zweites Mittel zur drehfesten Festlegung des Treibmittelbehälters (20) ausgebildet ist.

11. Treibmittelbehälteraufnahme nach einem der Ansprüche 7 bis 10, **dadurch gekennzeichnet, dass** das zweite Mittel zur drehfesten Festlegung des Treibmittelbehälters (20) wenigstens einen rippenförmigen Vorsprung (44, 45) beinhaltet, der in Richtung einer Längsachse (L2) der Treibmittelbehälteraufnahme (16) verläuft.

## Claims

1. Propellant container for hand-held fastener driving tools, comprising a connecting element (24) having detent means (25) and having a valve outlet (23) for the output of propellant, **characterised in that** the connecting element (24) is arranged with the detent means (25) on an end region (29) facing away from the valve outlet (23).

2. Propellant container according to claim 1, **characterised in that** an operating element (26) is provided for the detent means (25).

3. Propellant container according to claim 1 or 2, **characterised in that** the detent means (25) is configured as a spring clip which is connected via a web (27) to the connecting element (24) and which is configured at its end facing away from the web (27) as a detent hook (28), wherein the operating element (26) is arranged on the spring clip between the web (27) and the detent hook (28).

4. Propellant container according to one of the claims 1 to 3, **characterised in that** arranged on the connecting element (24) is at least one first means for twist-proof fixing of the propellant container (20) in a propellant container receptacle (16).

5. Propellant container according to one of the claims 1 to 4, **characterised in that** the means for twist-proof fixing of the propellant container (20) comprises at least one groove-like recess (41, 42) which is arranged extending in the direction of a longitudinal axis (L1) of the propellant container (20) on the connecting element (24).

6. Propellant container according to one of the claims 1 to 5, **characterised in that** the connecting element (24) is configured as a closing means for closing a propellant container receptacle (16) of a fastener driving tool (10).

7. Propellant container receptacle of a propellant-powered hand-held fastener driving tool (10) for a propellant container according to one of the claims 1 to 6, said propellant container receptacle having an opening (19) at one end and having, at an end opposing the opening (19), an attachment element (14) for a valve outlet of the propellant container (20), and having a mating detent means (35), **characterised in that** the mating detent means (35) is arranged at an end region (39) of the propellant container receptacle (16) adjacent to the opening (19).

8. Propellant container receptacle according to claim 7, **characterised in that** the mating detent means (35) forms a first mating detent element (36) for releasable fixing of the propellant container (20) in a first detent position.

9. Propellant container receptacle according to claim 7 or 8, **characterised in that** the mating detent means (35) forms a second mating detent element (36) for releasable fixing of the propellant container (20) in a second detent position.

10. Propellant container receptacle according to one of the claims 7 to 9, **characterised in that** at least one second means for twist-proof fixing of the propellant container (20) is formed at the propellant container receptacle (16).

11. Propellant container receptacle according to one of the claims 7 to 10, **characterised in that** the second means for twist-proof fixing of the propellant container (20) comprises at least one rib-shaped projection (44, 45) which extends in the direction of a longitudinal axis (L2) of the propellant container receptacle (16).

## Revendications

1. Récipient d'agent propulseur pour appareils de scellement à guidage manuel, comprenant un élément de liaison (24) muni d'un moyen d'encliquetage (25) et comprenant une sortie à soupape (23) pour la fourniture d'agent propulseur, **caractérisé en ce que** l'élément de liaison (24) muni du moyen d'encliquetage (25) est disposé dans une zone d'extrémité (29) située à l'opposé de la sortie à soupape (23).

2. Récipient d'agent propulseur selon la revendication 1, **caractérisé en ce qu'**un élément d'actionnement (26) est prévu pour le moyen d'encliquetage (25).

3. Récipient d'agent propulseur selon la revendication 1 ou 2, **caractérisé en ce que** le moyen d'encliquetage (25) est conformé en patte élastique, laquelle est reliée à l'élément de liaison (24) par l'intermédiaire d'une barrette (27) et comporte, à son extrémité située à l'opposé de la barrette (27), un crochet d'encliquetage (28), l'élément d'actionnement (26) étant disposé sur la patte élastique entre la barrette (27) et le crochet d'encliquetage (28).

4. Récipient d'agent propulseur selon une des revendications 1 à 3, **caractérisé en ce que** sur l'élément de liaison (24) est disposé au moins un premier moyen de blocage en rotation du récipient d'agent propulseur (20) dans un logement de récipient d'agent propulseur (16).

5. Récipient d'agent propulseur selon une des revendications 1 à 4, **caractérisé en ce que** le moyen de blocage en rotation du récipient d'agent propulseur (20) comporte au moins un évidement en forme de rainure (41, 42) qui est ménagé dans l'élément de liaison (24) suivant un axe longitudinal (L1) du récipient d'agent propulseur (20).

6. Récipient d'agent propulseur selon une des revendications 1 à 5, **caractérisé en ce que** l'élément de liaison (24) est conformé en moyen de fermeture pour fermer un logement de récipient d'agent propulseur (16) d'un appareil de scellement (10).

7. Logement de récipient d'agent propulseur d'un appareil de scellement à guidage manuel actionné par agent propulseur (10) pour un récipient d'agent propulseur selon une des revendications 1 à 6, lequel logement est pourvu d'une ouverture (19) à une extrémité, comporte à une extrémité opposée à l'ouverture (19) un élément de raccordement (14) pour une sortie à soupape du récipient d'agent propulseur (20) et comporte un moyen d'encliquetage antagoniste (35), **caractérisé en ce que** le moyen d'encliquetage antagoniste (35) est disposé dans une zone d'extrémité (39) du logement de récipient d'agent propulseur (16), laquelle se raccorde à l'ouverture (19).

8. Logement de récipient d'agent propulseur selon la revendication 7, **caractérisé en ce que** le moyen d'encliquetage antagoniste (35) forme un premier élément d'encliquetage antagoniste (36) pour la fixation détachable du récipient d'agent propulseur (20) dans une première position encliquetée.

9. Logement de récipient d'agent propulseur selon la revendication 7 ou 8, **caractérisé en ce que** le moyen d'encliquetage antagoniste (35) forme un second élément d'encliquetage antagoniste (36) pour la fixation détachable du récipient d'agent propulseur (20) dans une seconde position encliquetée.

10. Logement de récipient d'agent propulseur selon une des revendications 7 à 9, **caractérisé en ce que** sur le logement de récipient d'agent propulseur (16) est ménagé au moins un second moyen de blocage en rotation du récipient d'agent propulseur (20).

11. Logement de récipient d'agent propulseur selon une des revendications 7 à 10, **caractérisé en ce que** le second moyen de blocage en rotation du récipient d'agent propulseur (20) comprend au moins une saillie formant nervure (44, 45), laquelle s'étend suivant un axe longitudinal (L2) du logement de récipient d'agent propulseur (16).
